# EUROPÄISCHE PATENTANMELDUNG

(11) **EP 2 990 634 A1**
(43) Veröffentlichungstag der Anmeldung: **02.03.2016**
(21) Anmeldenummer: 15172868.0
(22) Anmeldetag: 19.06.2015
(51) Int. Cl.: F02M 26/40, F02M 26/70

(54) **ABGASRÜCKFÜHRSYSTEM FÜR EINEN VERBRENNUNGSMOTOR**

(30) Priorität: 26.08.2014 DE 102014112187
(71) Anmelder: Pierburg GmbH, 41460 Neuss (DE)
(72) Erfinder: ROTHGANG, Stefan, 47495 Rheinberg (DE); NOWAK, Martin, 51379 Leverkusen (DE); BENRA, Michael-Thomas, 44579 Castrop-Rauxel (DE); KRUCINSKI, Martin, 47802 Krefeld (DE)
(74) Vertreter: Patentanwälte ter Smitten Eberlein Rütten Partnerschaftsgesellschaft

(57) **Zusammenfassung**

Es sind Abgasrückführsysteme für Verbrennungsmotoren mit einem Abgasrückführkanal (26, 68, 70), über den ein Abgaskrümmer (30, 60, 62) des Verbrennungsmotors (10) fluidisch mit einem Ansaugkanal (24) des Verbrennungsmotors (10) verbunden ist, einem Gehäuse (40, 78) im Abgasrückführkanal (26, 68, 70), an dem ein Abgaseinlass (50, 80, 82) und ein Abgasauslass (52, 84, 86) ausgebildet sind und einem Kugelventil (38, 72) mit einer durchgehenden Durchgangsöffnung (48, 88, 90), welches in dem Gehäuse (40, 78) zwischen dem Abgaseinlass (50, 80, 82) und dem Abgasauslass (52, 84, 86) drehbar angeordnet ist, bekannt.

Um die mögliche zurückgeführte Abgasmenge zu vergrößern, wird vorgeschlagen, dass das Kugelventil (38, 72) zumindest bei unverändertem Lastzustand des Verbrennungsmotors (10) mit einem festen Drehzahlverhältnis zu einer Auslassnockenwelle (20) zur Betätigung von Auslassventilen (16) des Verbrennungsmotors (10) angetrieben ist.

## Beschreibung

Die Erfindung betrifft ein Abgasrückführsystem für einen Verbrennungsmotor mit einem Abgasrückführkanal, über den ein Abgaskrümmer des Verbrennungsmotors fluidisch mit einem Ansaugkanal des Verbrennungsmotors verbunden ist, einem Gehäuse im Abgasrückführkanal, an dem ein Abgaseinlass und ein Abgasauslass ausgebildet sind, einem Kugelventil mit einer durchgehenden Durchlassöffnung, welches in dem Gehäuse zwischen dem Abgaseinlass und dem Abgasauslass drehbar angeordnet ist.

Die Abgasrückführung dient zur Reduzierung von Schadstoffen im Abgas, indem das aus dem Zylinder ausgestoßene Abgas dem Zylinder je nach Lastzustand des Verbrennungsmotors wieder zugeführt wird. Zur Regelung der zurückgeführten Abgasmenge werden Abgasrückführventile verwendet, die üblicherweise als Hubventile oder als Klappen ausgeführt werden. Durch den Ausstoß von Abgas aus dem Zylinder und die Ansaugung der Verbrennungsluft in den Zylinder aufgrund der Kolbenbewegung entstehen im Abgasstrang, insbesondere bei einer zylindernahen Abgasrückführung über einen Abgashochdruckstrang Pulsationen, also Phasen in denen ein erhöhter Abgasstrom über den Abgasrückführkanal strömt und Phasen, in denen gegebenenfalls sogar Abgas in die entgegengesetzte Richtung strömen kann. Entsprechend ist die Gesamtströmung lediglich abhängig vom gemittelten anliegenden Druckgefälle. Um ein solches Rückströmen zu verhindern, ist es bekannt, Rückschlagventile im Abgasrückführkanal anzuordnen, die zumeist als Blattfederventile ausgeführt werden.

Sowohl bei den bekannten Abgasrückführventilen als auch bei den bekannten Rückschlagventilen besteht vor allem bei großvolumigen Motoren das Problem ausreichende Öffnungsquerschnitte freizugeben, um auch bei einem geringen treibenden Druckgefälle ausreichend Abgas zurückführen zu können.

Aus diesem Grund wird in der EP 2 236 872 A1 vorgeschlagen, das Abgasrückführventil als Kugelventil auszuführen. Ein solches Kugelventil hat den Vorteil, dass bei Öffnung des Ventils der gesamte Kanalquerschnitt für die Strömung zur Verfügung steht. Entsprechend wird dieses Kugelventil um 90° drehbar im Gehäuse angeordnet und kann über einen Aktor zwischen diesen Positionen zur Regelung des Abgasmassenstroms im Abgasrückführkanal hin- und herbewegt werden. Abgaspulsationen werden bei Verwendung dieses Ventils vollständig über den freien Querschnitt übertragen.

Ein bekanntes Abgasrückschlagventil wird beispielsweise in der DE 199 53 198 A1 beschrieben. Dieses Ventil besteht aus zwei nebeneinander Prismen, an deren Seite Blattfederelemente eingespannt sind, die bei positivem Druckgefälle geöffnet werden und bei negativem Druckgefälle schließen. Dabei ist jedes Prisma mit einer Flut eines zweiflutigen Abgassystems verbunden wie dies bei großvolumigen Motoren bekannt ist. Problematisch ist bei diesem Ventil der relativ kleine zu öffnende Querschnitt des Ventils, was die zurückzuführenden Abgasmengen deutlich beschränkt.

Auch sind Abgasrückführsysteme bekannt, welche zyklusgenau das Abgas einzelnen Zylindern zuordnen. Ein solches System wird in der EP 2 017 457 A2 beschrieben. Über ein mit der Nockenwelle gekoppeltes umlaufendes Verteilerelement mit einer zur Anzahl der Zylinder korrespondierenden Anzahl an Auslässen wird Abgas zylinderselektiv und einlassventilsynchron zurückgeführt. Neben der sehr aufwendigen konstruktiven Gestaltung des Verteilerelementes überträgt dieses weiterhin im Abgasstrom vorhandene Pulsationen.

Es stellt sich die Aufgabe, ein Abgasrückführsystem bereit zu stellen, mit dem der zurückgeführte Abgasmassenstrom erhöht werden kann, indem die im Abgasstrang vorhandenen Pulsationen genutzt werden, um einerseits die Auswirkungen durch ein negatives Spülgefälle zu eliminieren und andererseits ein vorhandenes positives Spülgefälle möglichst optimal zu nutzen.

Diese Aufgabe wird durch ein Abgasrückführsystem mit den Merkmalen des Hauptanspruchs 1 gelöst.

Dadurch, dass das Kugelventil zumindest bei unverändertem Lastzustand des Verbrennungsmotors mit einem festen Drehzahlverhältnis zu einer Auslassnockenwelle zur Betätigung der Auslassventile des Verbrennungsmotors angetrieben ist, wird es möglich, das Kugelventil so zu betreiben, dass das vollständige positive Druckgefälle jeder Pulsation genutzt wird, während ein negatives Spülgefälle, welches ein Rückströmen verursachen würde, abgesperrt wird. Entsprechend wirkt das Kugelventil wie ein Rückschlagventil jedoch aufgrund des großen Öffnungsquerschnitts bei voller Nutzung der zur Verfügung stehenden Abgasmenge. Unter festem Drehzahlverhältnis wird dabei verstanden, dass einer Position der Nockenwelle immer eine bestimmte Position des Kugelventils zuzuordnen ist. Die Drehzahl des Kugelventils oder der Nockenwelle kann somit immer ein Vielfaches des jeweils anderen Bauteils betragen.

Vorzugsweise ist im Abgasrückführkanal ein Abgasrückführventil stromaufwärts des Kugelventils angeordnet, über welches die zurückgeführte Abgasmenge geregelt wird, so dass das Kugelventil lediglich die Funktion als Rückschlagventil erfüllt. Mit dieser Ausführung ist eine sehr genaue Mengenregelung möglich.

Zusätzlich ist es vorteilhaft, wenn zwischen dem Abgasrückführventil und dem Kugelventil ein Abgaskühler angeordnet ist. Dies verringert die thermische Belastung des Kugelventils, wodurch eine erhöhte Lebensdauer erreicht wird.

In einer besonders vorteilhaften Ausführungsform ist die Drehung des Kugelventils zur Drehung der Nockenwelle phasenverschiebbar. Eine solche Phasenverschiebung kann einerseits genutzt werden, um bei sich ändernden zeitlichen Verläufen des positiven Druckstoßes immer den optimalen Drehwinkel zur Nockenwelle einstellen zu können oder es ist möglich, auf diese Weise eine Abgasmengenregelung durchzuführen, indem bewusst die volle Öffnung des Kugelventils nur zur Verfügung gestellt wird, wenn auch eine maximale Abgasmenge gefordert ist. Umgekehrt kann der Abgasstrom durch ein Versetzen des Drehwinkels des Kugelventils um 90° zu dem Drehwinkel, bei dem die zurückgeführte Abgasmenge maximal wird, auch abgesperrt werden. Bei einer derartigen Ausführung kann auf zusätzliche Abgasrückführventile zur Mengenregelung verzichtet werden.

Vorzugsweise ist das Kugelventil über einen Elektromotor angetrieben. Dieser wird üblicherweise mit einer zur Nockenwelle synchronen Drehzahl betrieben, falls keine Phasenverschiebung gewünscht ist. Für eine solche Phasenverschiebung wäre lediglich eine kurzzeitige Änderung der Drehzahl erforderlich.

Alternativ ist das Kugelventil über einen mit der Nockenwelle verbundenen Riementrieb oder Kettentrieb angetrieben. So müssen keine zusätzlichen Energie verbrauchenden Antriebsaggregate verwendet werden.

In einer bevorzugten Weiterführung des Abgasrückführsystems entspricht die Drehzahl des Kugelventils der halben Kurbelwellendrehzahl multipliziert mit der Anzahl der Zylinder des Verbrennungsmotors. Somit öffnet das Kugelventil, welches zwei um 180° versetzte Öffnungspositionen aufweist, jeweils so, dass jedem Ausstoß von Abgas aus jedem Zylinder bei geöffnetem Auslassventil am Verbrennungsmotor genau eine Öffnung des Kugelventils zuzuordnen ist.

In einer besonderen Ausbildung des Abgassystems weist der Verbrennungsmotor zwei getrennte Zylinderbänke auf, wobei jeder Zylinderbank ein Abgasrückführkanal zugeordnet ist, wobei in beiden Abgasrückführkanälen jeweils ein Kugelkörper eines als Doppelkugelventil ausgebildeten Kugelventils angeordnet ist. Die Trennung der Zylinderbänke verhindert einerseits Überlagerungen der Abgaspulsationen bei größeren Volumina und verhindert zu große Kanalquerschnitte. Die Kugelventile wirken bei dieser Ausbildung wie Rückschlagventile, die ein Rückströmen von Abgas verhindern und eine vollständige Öffnung des Durchströmungsquerschnitts beim größten treibenden Druckgefälle sicherstellen.

In einer hierzu weiterführenden Ausbildung der Erfindung sind die Kugelkörper des Doppelkugelventils miteinander gekoppelt und gemeinsam angetrieben, wobei eine im ersten Kugelkörper ausgebildete Durchgangsöffnung um 90° drehversetzt zu einer im zweiten Kugelkörper ausgebildeten Durchgangsöffnung angeordnet ist. Eine derartige Ausführung ermöglicht die gemeinsame Aktuierung der beiden den Zylinderbänken zugeordneten Kugelkörper, so dass diese als Rückschlagventile jeweils abwechselnd zu den optimalen Zeiten öffnen und schließen, um in beiden Zylinderbänken die Abgaspulsationen optimal nutzen zu können.

Um ein Öffnen der Rückschlagventile für jedes Öffnen jedes Auslassventils an den Zylindern im Ausschiebeprozess sicher zu stellen, entspricht die Drehzahl des Doppelkugelventils einem Viertel der Kurbelwellendrehzahl multipliziert mit der Anzahl der Zylinder.

Es wird somit ein Abgasrückführsystem geschaffen, mit dem die maximal zurückzuführende Abgasmenge im Vergleich zu bekannten Ausführungen erhöht werden kann, da die Abgaspulsationen voll ausgenutzt werden, indem einerseits ein freier zur Verfügung stehender Durchströmungsquerschnitt bei positivem Druckgefälle erhöht wird und andererseits ein Rückströmen bei anliegendem negativen Druckgefälle verhindert wird.

Ein Ausführungsbeispiel eines erfindungsgemäßen Abgasrückführsystems ist in den Figuren dargestellt und wird nachfolgend beschrieben.
Figur 1 zeigt eine schematische Darstellung eines erfindungsgemäßen Abgasrückführsystems.
Figur 2 zeigt eine schematische Darstellung eines alternativen erfindungsgemäßen Abgasrückführsystems.
Figur 3 zeigt eine schematische Seitenansicht eines Kugelventils, wie es für ein erfindungsgemäßes Abgasrückführsystem verwendet wird.

Das erfindungsgemäße, in Figur 1 dargestellte Abgasrückführsystem besteht aus einem Verbrennungsmotor 10 mit sechs Zylindern 12, denen jeweils zwei Einlassventile 14 und zwei Auslassventile 16 zugeordnet sind. Zur Betätigung der Ventile 14, 16 weist der Verbrennungsmotor eine Einlassnockenwelle 18 und eine Auslassnockenwelle 20 auf, die mit einer nicht dargestellten Kurbelwelle zur Betätigung der Kolben in den Zylindern 12 in bekannter Weise gekoppelt sind. Über die Einlassventile 14 gelangt Brenngas aus einem Ansaugkrümmer 22 in die Zylinder 12, der mit einem Ansaugkanal 24 verbunden ist, über den Luft und zurückgeführtes Abgas angesaugt wird. Das zurückgeführte Abgas stammt aus einem Abgasrückführkanal 26, welcher den Ansaugkanal 24 mit einem Abgaskanal 28 verbindet, der das aus den Zylindern 12 über die Auslassventile 16 in einen Abgaskrümmer 30 ausgestoßene Abgas aufnimmt. Ein Teil dieses Abgases gelangt zu einem Abgasauslass 32, während der andere Teil je nach Lastzustand des Verbrennungsmotors 10 über den Abgasrückführkanal 26 zurückgeführt wird.

Im Abgasrückführkanal 26 ist ein Abgasrückführventil 34 angeordnet, über welches der Abgasmassenstrom geregelt wird. Stromabwärts des Abgasrückführventils 34 ist ein Abgaskühler 36 angeordnet, über den das zurückgeführte Abgas gekühlt wird, um bessere Verbrennungstemperaturen in den Zylindern 12 zu erreichen.

Erfindungsgemäß ist stromabwärts des Abgaskühlers 36 ein Kugelventil 38 angeordnet, welches in einem festen Drehzahlverhältnis zur Auslassnockenwelle 20 in einem Gehäuse 40 gedreht wird. Diese Betätigung wird durch eine Kopplung einer Drehwelle 42 des Kugelventils 38 mit der Auslassnockenwelle 20 über einen kraft- und/oder formschlüssigen Trieb, wie einen Ketten- oder Riementrieb 44 sichergestellt.

Das Kugelventil 38 mit seinem Gehäuse 40 ist in der Figur 3 dargestellt. Es besteht aus einem im Gehäuse 40 drehbar gelagerten Kugelkörper 46 mit einer Durchgangsöffnung 48, deren Durchmesser im Wesentlichen dem Durchmesser eines Abgaseinlasses 50 und eines Abgasauslasses 52 des Gehäuses 40 entspricht. Dies hat zur Folge, dass bei einer Stellung des Kugelkörpers 46, in der die Mittelachse der Durchgangsöffnung 48 die Mittelachse des Abgaseinlasses 50 zum Abgasauslass 52 verlängert, der gesamte zur Verfügung stehende Strömungsquerschnitt des Gehäuses 40 und damit des Abgasrückführkanals 26 freigegeben wird. Der Kugelkörper 46 ist mit der Drehwelle 42 drehfest beispielsweise durch Formschluss verbunden. Entsprechend wird der Kugelkörper 46 im Gehäuse 40 in einem festen Drehzahlverhältnis zur Auslassnockenwelle 20 gedreht und zwar mit einer Drehzahl, die der halben Kurbelwellendrehzahl multipliziert mit der Anzahl der Zylinder entspricht, im vorliegenden Fall also mit der dreifachen Drehzahl der Kurbelwelle, wodurch das Kugelventil 38 pro Öffnung eines Auslassventils 16 bei Aufwärtsbewegung des Kolbens im Zylinder 12 ebenfalls einmal öffnet.

Um nun sicherzustellen, dass diese Öffnung des Kugelventils 38 immer genau dann erfolgt, wenn die durch den Ausstoß entstehende Abgaswelle das Kugelventil 38 erreicht, muss ein fester Drehversatz der Öffnung des Kugelventils 38 im Vergleich zur Öffnung jedes Auslassventils 16 eingestellt werden. Dies sollte für einen Drehzahlbereich erfolgen, in dem eine maximale Abgasmenge zurückgeführt wird. So kann durch Versuche oder durch Simulationsmodelle der optimale Drehversatz zwischen dem Kugelventil 38 und der Kurbelwelle festgelegt werden. Bei Änderung der Kurbelwellendrehzahl durch Laständerung entsteht dann zwar eine geringe Verschiebung zur Abgasdruckwelle, jedoch führt dies lediglich zu geringfügig verringertem zurückgeführten Abgasmassenstrom, der weiterhin größer ist als bei der Verwendung bekannter Rückschlagventile.

In der Figur 1 ist gestrichelt ein alternativer Antrieb des Kugelventils dargestellt, welches in dieser Version über einen Elektromotor 54 angetrieben wird. Das Kugelventil 38 wird in diesem Fall üblicherweise ebenfalls mit einem festen Drehzahlverhältnis zur Auslassnockenwelle 20 oder zur Kurbelwelle betrieben, jedoch muss dies nicht über den gesamten Lastbereich des Verbrennungsmotors 10 erfolgen. Der Elektromotor 54 kann einerseits kurzfristig eine Verstellung der relativen Drehwinkel zwischen der Kurbelwelle und der Drehwelle 42 des Kugelventils 38 herstellen, um so auch in beliebigen Lastzuständen immer dann zu öffnen, wenn die Druckwelle des Abgasstroms das Kugelventil 38 erreicht und andererseits ist es auf diese Weise möglich, auf das vorgeschaltete Abgasrückführventil 34 vollständig zu verzichten, indem beispielsweise bei Lastzuständen, in denen keine Abgasrückführung gewünscht wird, das Kugelventil 38 gegenläufig zur ankommenden Abgasdruckwelle gedreht wird, also sich immer dann im den Abgasrückführkanal 26 verschließenden Zustand befindet, wenn die positive Druckwelle das Kugelventil 38 erreicht.

Das in Figur 2 dargestellte Ausführungsbeispiel unterscheidet sich vom ersten Ausführungsbeispiel dadurch, dass zwei getrennte Zylinderbänke 56, 58 vorgesehen sind, welche jeweils in einen zugehörigen Abgaskrümmer 60, 62 münden, wobei jedem Abgaskrümmer 60, 62 ein separater Abgaskanal 64, 66 und ein separater Abgasrückführkanal 68, 70 zugeordnet ist. Eine solche Ausführung ist insbesondere bei großvolumigen Verbrennungsmotoren 10 in Nutzfahrzeugen, wie Lastkraftwagen oder Traktoren, bekannt. Die Trennung der beiden Abgasrückführkanäle 68, 70 bleibt sowohl am vorgeschalteten Abgasrückführventil 34 als auch im Abgaskühler 36 erhalten. Entsprechend strömen zwei getrennte Abgasströme mit den ihnen eigenen Abgasdruckwellen aus dem Abgaskühler 36 in Richtung eines Doppelkugelventils 72. Dieses besteht aus zwei nebeneinander angeordneten, drehfest miteinander gekoppelten Kugelkörpern 74, 76, von denen jeder einem der Abgasrückführkanäle 68, 70 zugeordnet ist.

Ein Gehäuse 78 des Doppelkugelventils 72 weist entsprechend zwei Abgaseinlässe 80, 82 und zwei Abgasauslässe 84, 86 auf. Die beiden Kugelkörper 74, 76 weisen jeweils eine Durchgangsöffnung 88, 90 auf, über die der zugehörige Abgaseinlass 80, 82 mit dem zugehörigen Abgasauslass 84, 86 fluidisch verbindbar ist. Da die Druckwellen bei gleicher Kurbelwellendrehzahl jeweils in konstanten Zeitabständen abwechselnd in den ersten Abgasrückführkanal 68 und in den zweiten Abgasrückführkanal 70 strömen, sind die Durchgangsöffnungen 88, 90 der beiden Kugelkörper 74, 76 um 90° drehversetzt zueinander ausgebildet. Auch dieses Doppelkugelventil 72 wird in einem festen Drehzahlverhältnis zur Auslassnockenwelle 20 angetrieben, allerdings beträgt diese Drehzahl lediglich einem Viertel der Kurbelwellendrehzahl multipliziert mit der Anzahl der Zylinder, im vorliegenden Fall also der 1,5 fachen Drehzahl der Kurbelwelle, wodurch das Doppelkugelventil 72 pro Öffnung eines Auslassventils 16 bei Aufwärtsbewegung des Kolbens im Zylinder 12 ebenfalls einmal einen der Abgasrückführkanäle 68, 70 freigibt. Hierzu kann das Doppelkugelventil 72 in gleicher Weise entweder direkt gekoppelt über ein Getriebe oder einen Riemen- oder Kettentrieb 44 oder über einen Elektromotor 54 in einem festen Drehzahlverhältnis zur Auslassnockenwelle 20 angetrieben werden. Im Übrigen gelten für diese Ausführung die gleichen Möglichkeiten zur Phasenverschiebung der Doppelkugelventilöffnungsphase zur Auslassnockenwellenphase zur optimalen Anpassung der Öffnungszeit in Abhängigkeit des Lastzustandes des Verbrennungsmotors 10 oder gewünschten Verstellung in Richtung einer Asynchronität zur Abgasmengenregelung.

Die beschriebenen Abgasrückführsysteme ermöglichen eine deutliche Erhöhung des möglichen, insbesondere in einem Hochdruckabgasrückführkanal, zurückgeführten Abgasstroms durch vollständige Nutzung der vorhandenen Abgaspulsationen und Maximierung der freizugebenden Durchmesser in Phasen eines triebenden Druckgefälles aufgrund der Pulsationen. Rückströmungen werden gleichzeitig zuverlässig verhindert. Die vorgeschlagenen Kugelventile dienen somit als aktiv einstellbare Rückschlagventile oder falls gewünscht auch zusätzlich zur Abgasmengenregelung.

Es sollte deutlich sein, dass der Schutzbereich des Hauptanspruchs nicht auf das beschriebene Ausführungsbeispiel beschränkt ist, sondern verschiedene Modifikationen denkbar sind. Insbesondere ist die Verwendung eines Elektromotors zum Antrieb der Kugelventile aber auch jegliche Kopplung an eine der Nockenwellen oder die Kurbelwelle zum Antrieb denkbar. Dies kann über Getriebe, Riemen oder Ketten erfolgen. Auch ist es möglich bei Verwendung eines gekoppelten Antriebs diesen ebenfalls phasenverstellbar auszuführen. Hierzu sind beispielswiese Phasensteller aus dem Bereich der Nockenwellenverstellung bekannt. Das Doppelkugelventil kann zwei direkt miteinander verbundene Kugelkörper aufweisen und ein- oder mehrteilig ausgeführt sein. Die Kopplung zwischen den Kugelkörpern kann direkt beispielsweise über Formschluss oder mit einer zwischengeschalteten Kupplung beliebiger Art erfolgen. Auch ist selbstverständlich eine Anpassung des Systems an Motoren mit anderen Zylinderzahlen mit beliebiger Lage zueinander möglich.

## Patentansprüche

1. Abgasrückführsystem für einen Verbrennungsmotor mit einem Abgasrückführkanal (26, 68, 70), über den ein Abgaskrümmer (30, 60, 62) des Verbrennungsmotors (10) fluidisch mit einem Ansaugkanal (24) des Verbrennungsmotors (10) verbunden ist, einem Gehäuse (40, 78) im Abgasrückführkanal (26, 68, 70), an dem ein Abgaseinlass (50, 80, 82) und ein Abgasauslass (52, 84, 86) ausgebildet sind,
einem Kugelventil (38, 72) mit einer durchgehenden Durchgangsöffnung (48, 88, 90), welches in dem Gehäuse (40, 78) zwischen dem Abgaseinlass (50, 80, 82) und dem Abgasauslass (52, 84, 86) drehbar angeordnet ist,
**dadurch gekennzeichnet, dass**
das Kugelventil (38, 72) zumindest bei unverändertem Lastzustand des Verbrennungsmotors (10) mit einem festen Drehzahlverhältnis zu einer Auslassnockenwelle (20) zur Betätigung von Auslassventilen (16) des Verbrennungsmotors (10) angetrieben ist.

2. Abgasrückführsystem für einen Verbrennungsmotor nach Anspruch 1,
**dadurch gekennzeichnet, dass**
im Abgasrückführkanal (26, 68, 70) ein Abgasrückführventil (34) stromaufwärts des Kugelventils (38, 72) angeordnet ist.

3. Abgasrückführsystem für einen Verbrennungsmotor nach Anspruch 2,
**dadurch gekennzeichnet, dass**
zwischen dem Abgasrückführventil (34) und dem Kugelventil (38, 72) ein Abgaskühler (36) angeordnet ist.

4. Abgasrückführsystem für einen Verbrennungsmotor nach einem der vorhergehenden Ansprüche,
**dadurch gekennzeichnet, dass**
die Drehung des Kugelventils (38, 72) zur Drehung der Auslassnockenwelle (20) phasenverschiebbar ist.

5. Abgasrückführsystem für einen Verbrennungsmotor nach einem der vorhergehenden Ansprüche,
**dadurch gekennzeichnet, dass**
das Kugelventil (38, 72) über einen Elektromotor (54) angetrieben ist.

6. Abgasrückführsystem für einen Verbrennungsmotor nach einem der Ansprüche 1 bis 4,
**dadurch gekennzeichnet, dass**
das Kugelventil (38, 72) über einen mit der Auslassnockenwelle (20) oder der Kurbelwelle verbundenen Riementrieb oder Kettentrieb (44) angetrieben ist.

7. Abgasrückführsystem für einen Verbrennungsmotor nach einem der vorhergehenden Ansprüche,
**dadurch gekennzeichnet, dass**
die Drehzahl des Kugelventils (38) der halben Kurbelwellendrehzahl multipliziert mit der Anzahl der Zylinder (12) entspricht.

8. Abgasrückführsystem für einen Verbrennungsmotor nach einem der vorhergehenden Ansprüche,
**dadurch gekennzeichnet, dass**
der Verbrennungsmotor (10) zwei getrennte Zylinderbänke (56, 58) aufweist, wobei jeder Zylinderbank (56, 58) ein Abgasrückführkanal (68, 70) zugeordnet ist, wobei in beiden Abgasrückführkanälen (68, 70) jeweils ein Kugelkörper (74, 76) eines als Doppelkugelventil (72) ausgeführten Kugelventils angeordnet ist.

9. Abgasrückführsystem für einen Verbrennungsmotor nach Anspruch 8,
**dadurch gekennzeichnet, dass**
die Kugelkörper (74, 76) des Doppelkugelventils (72) drehfest miteinander gekoppelt sind und gemeinsam angetrieben sind, wobei eine im ersten Kugelkörper (74) ausgebildete Durchgangsöffnung (88) um 90° drehversetzt zu einer im zweiten Kugelkörper (76) ausgebildeten Durchgangsöffnung (90) angeordnet ist.

10. Abgasrückführsystem für einen Verbrennungsmotor nach einem der Ansprüche 8 oder 9,
**dadurch gekennzeichnet, dass**
die Drehzahl des Doppelkugelventils (72) einem Viertel der Kurbelwellendrehzahl multipliziert mit der Anzahl der Zylinder (12) entspricht.
